# EUROPÄISCHE PATENTSCHRIFT

(11) **EP 0 569 454 B1**
(45) Veröffentlichungstag und Bekanntmachung des Hinweises auf die Patenterteilung: **18.10.1995**
(21) Anmeldenummer: 92904220.8
(22) Anmeldetag: 27.01.1992
(51) Int. Cl.: F01C 1/344

(54) **VORRICHTUNG ZUR FÖRDERUNG UND/ODER VERDICHTUNG VON MEDIEN SOWIE ARBEITS- ODER KRAFTMASCHINEN**
DEVICE FOR CONVEYING AND/OR COMPRESSING MEDIA AND WORKING OR POWER MACHINES
DISPOSITIF POUR LE REFOULEMENT ET/OU LA COMPRESSION DE FLUIDES, AINSI QUE MACHINES DE TRAVAIL OU MOTRICES

(30) Priorität: 28.01.1991 AT 184/91
(43) Veröffentlichungstag der Anmeldung: 18.11.1993
(73) Patentinhaber: FRANK, Raimund, A-8113 St. Oswald/Plankenwarth (AT)
(72) Erfinder: FRANK, Raimund, A-8113 St. Oswald/Plankenwarth (AT)
(74) Vertreter: Gibler, Ferdinand, Dipl.Ing. Dr. techn.
(86) Internationale Anmeldenummer: AT9200009
(87) Internationale Veröffentlichungsnummer: WO9213176

(56) Entgegenhaltungen:
- DE-C- 443 963
- FR-A- 1 091 637
- US-A- 1 395 916
- US-A- 3 294 454

## Beschreibung

Die Erfindung bezieht sich auf eine Vorrichtung zur Förderung, vorzugsweise unter Druck, von flüssigen Medien bzw. zur Förderung und/oder Verdichtung gasförmiger oder flüssiger Medien, mit einem Gehäuse mit einem Druck- und einem Sauganschluß, in welchem Gehäuse ein exzentrisch zum Gehäuse drehbar gelagerter Läufer angeordnet ist, in dem mindestens ein in radialer Richtung verschiebbar gehaltener Schieber angeordnet ist, der an der Innenwand des Gehäuses dichtend entlangstreicht und der entlang von an der Innenseite eines Ansatzes angeordneten Führungsbahnen geführt ist, an denen pro Schieber zwei mit diesem verbundene Rollkörper abrollen, wobei auf jeder Führungsbahn ein Rollkörper abrollt, und wobei die Berührungslinie des Läufers mit der Innenwand des Gehäuses zwischen dem Saug- und dem Druckanschluß liegt.

Eine Vorrichtung dieser Art, nämlich eine Pumpe wurde z.B. durch die US-PS 3 001 482 bekannt. Bei dieser bekannten Pumpe sind Schieber mit Rollen versehen, die mit erheblichem Spiel in einer nutförmigen Führung geführt sind, um ein Verklemmen der Rollen zu vermeiden.

Dadurch ergibt sich aber der Nachteil, daß die Schieber beim Betrieb der Pumpe durch die Fliehkraft gegen die Innenwand des Gehäuses gepreßt werden, wodurch sich ein entsprechend hoher Verschleiß ergibt.

Eine ähnliche Lösung wurde auch durch die JP-A-56-44 489 bekannt, wobei bei dieser bekannten Pumpe, die der eingangs erwähnten Pumpe entspricht, ebenfalls Führungsrillen vorgesehen sind, in die eine Rolle des Schiebers eingreift. Auch bei dieser Lösung ergibt sich daher der Nachteil einer hohen Verschleißanfälligkeit.

Weiters ist aus der DE-C 443 963 eine Kraftmaschine mit umlaufenden, durch Rollen und Kurven geführten radialen Kolben bekannt. Diese Führungsbahnen gewährleisten aber zufolge ihrer Konstruktion, wobei Rollen und Mechanismen den Arbeitsraum unterteilen, keine Dichtheit in einem größeren Bereich um den Ein- und Auslaß.

Der Radialkolben wird von Läufern angetrieben, woraus Reibungsverluste und Scherkräfte zwischen Läufer und Kolben resultieren.

Die FR-A 1091637 wiederum zeigt eine Rotationsmaschine ohne Führung des beweglichen Schiebers an der Berührstelle Rotor-Gehäuse. Es kommt daher zu starken Abnützungen.

Die Dichtung wird im unteren Drehzahlbereich durch Federkraft, in den Bereichen darüber durch zusätzliche Fliehkraft erreicht. Zufolge der Konstruktion der Berührflächen des Gehäuses kommt es zu unsteten Bewegungen des Rotors.

Ziel der Erfindung ist es diese Nachteile zu vermeiden und eine Vorrichtung der eingangs erwähnten Art vorzuschlagen, bei der eine spielfreie Führung der Schieber sichergestellt ist, ohne daß sich dadurch die Gefahr des Verklemmens der Schieber ergibt.

Erfindungsgemäß wird dies dadurch erreicht, daß der bzw. die Schieber von der Antriebswelle des Läufers und vom Läuferzylinder angetrieben wird, daß die Projektionen der beiden Führungsbahnen in eine Ebene senkrecht zur Antriebswelle des Läufers einander an zwei diametralen Punkten kreuzen, und daß die Projektionen der beiden Führungsbahnen geometrische Kurven darstellen, welche für jede beliebige Stellung des rotierenden Schiebers eine exakte Führung des Schiebers an der Innenwand des Gehäusezylinders sicherstellen, wodurch sich die Abnützung an den Berührungsstellen über den gesamten Drehzahlbereich auf ein Minimum reduziert.

Durch das Abrollen der beidseitig am Schieber befestigten Rollen an den beiden Führungsbahnen wird einerseits der gesamte Anpreßdruck des Schiebers an die Gehäusezylinderwand, welcher durch Fliehkraft bei der Rotation des Schiebers entsteht, aufgefangen und anderseits durch die zweite Führungsbahn eine optimale Dichtung zwischen Schieber und Gehäusezylinder gewährleistet, wobei auch die Gefahr des Verklemmens vermieden ist.

Die Führungsbahnen sind im wesentlichen leicht von der Kreisform abweichende Kurven, wobei das Außmaß der Abweichung durch die Exzentrizität der Antriebswelle( und daher auch des Läufers und des Schiebers) bezüglich des Gehäusezylinders bestimmt ist.

Ein weiteres Ziel der Erfindung ist es eine Arbeits- oder Kraftmaschine vorzuschlagen.

Bei einer Arbeits- oder Kraftmaschine mit einem Gehäuse mit einem Ein- und einem Auslaß, in welchem Gehäuse ein exzentrisch zu diesem drehbar gelagerter Läufer angeordnet ist, in dem mindestens ein in radialer Richtung verschiebbar gehaltener Schieber angeordnet ist, der an der Innenwand des Gehäuses dichtend entlangstreicht und der entlang von Führungsbahnen geführt ist, an denen Rollkörper des oder der Schieber abrollen, wobei die Berührungslinie des Läufers mit der Innenwand des Gehäuses zwischen dem Ein- und dem Auslaß liegt, wird daher vorgeschlagen, daß das Gehäuse mindestens zwei getrennte Kammern aufweist, in denen je ein Läufer mit Schieber angeordnet ist, wobei die Läufer miteinander drehfest verbunden sind, und die Schieber von zwei, in an sich bekannter Weise an der Innenseite der ebenen Seitenwände des Gehäusezylinders angeordneten Führungsbahnen gesteuert sind, daß die Projektionen der beiden Führungsbahnen in eine Ebene senkrecht zur Antriebswelle des Läufers einander an zwei diametral gegenüberliegenden Punkten kreuzen, und daß die beiden Führungsbahnen geometrische Kurven darstellen, welche für jede beliebige Stellung des rotierenden Schiebers eine exakte und spielfreie Führung des Schiebers an der Innenwand des Gehäusezylinders gewährleisten, und jeder Schieber auf beiden Führungsbahnen abgestützt ist, wobei die eine Führungsbahn der Abstützung des Schiebers gegen die Fliehkräfte und die andere Führungsbahn der Abdichtung an der Berührstelle des Schiebers mit dem Gehäusezylinder dient, und daß ein Auslaß der einen Kammer mit dem Einlaß der anderen Kammer unter Zwischenschaltung eines Steuerorganes verbunden ist.

Auf diese Weise ist es möglich in einer Kammer ein brennbares Gemisch zu verdichten und in die zweite Kammer überzuführen und dort zu verbrennen. Durch die aus der durch die Verbrennung des Gemisches bedingte Expansion des Gemisches resultierende Kraft, die auf den Schieber einwirkt, wird das Laufrad der zweiten Kammer in Drehung versetzt. Dieses Laufrad treibt auch das Laufrad der ersten Kammer an, in der das brennbare Gemisch verdichtet werden kann.

Durch die vorgeschlagenen Maßnahmen ist eine sichere Führung der Schieber gewährleistet. Durch die Führung des Schiebers mit zwei auf verschiedenen Führungsbahnen abrollenden Rollkörpern ist eine exakte und praktisch spielfreie Führung sichergestellt, wobei auch die Gefahr des Verklemmens vermieden ist. Dabei ergibt sich auch ein nur minimaler Verschleiß, da die Rollkörper auf freien Bahnen abrollen.

Zufolge dieser vorteilhaften Ausbildung übernimmt die eine Führungsbahn die Abstützung des Schiebers gegen die bei Rotation auftretenden Fliehkräfte, während die andere Führungsbahn für die Dichtheit der Berührstelle Schieber-Gehäusezylinder.

Durch diese Form der Führungsbahnen ist eine sehr gleichmäßige und ruckfreie Drehbewegung bei einer exzentrischen Anordnung des Schiebers gewährleistet.

Die Erfindung wird nun anhand der Zeichnung näher erläutert. Dabei zeigen:
Fig. 1 einen Längsschnitt und
Fig. 2 einen Querschnitt durch eine erfindungsgemäße Pumpe.
Fig. 3 einen Längsschnitt durch eine erfindungsgemäße Maschine,
Fig. 4 einen Querschnitt längs Linie IV-IV der Fig. 3 durch die erste Kammer,
Fig. 5 einen Querschnitt längs Linie V-V der Fig. 3 durch die zweite Kammer, und
Fig. 6 schematisch die Kinematik des Abrollvorgangs der Stützkörper.

Bei der Pumpe nach den Fig. 1 und 2 ist die Antriebswelle 3 exzentrisch im Gehäuse 5, bzw. an dessen Schildern gehaltenen Lagern gelagert.

Das Gehäuses 5 weist einen Einlaß-5a und einen Auslaßstutzen 5b für das ein vorzugsweise unter Druck zu fördernde flüssige Medium bzw. des zu fördernden und/oder zu verdichtende gasförmige Medium auf. Betriebsarten von z.B. als Gas- oder Flüssigkeitspumpe, Kompressor od. dgl. sind somit möglich. Dieses Lagerschild ist als Steuerring 1 ausgebildet und weist an der Innenseite eines rohrartigen Ansatzes in zwei verschiedenen, senkrecht zur Antriebswelle 3 stehenden Ebenen angeordnete Führungsbahnen 1a, 1b auf.

Im Gehäuse ist ein hohler Läufer 4 angeordnet, der auf der Antriebswelle 3 zentrisch angeordnet und von dieser angetrieben ist. Dabei ist die ringförmige Wand des hohlen Läufers 4 mit einem Schlitz 7 versehen, der vom Schieber 2 durchsetzt ist.

Der Schieber 2 weist einen Langschlitz 9 auf, der von der Antriebswelle 3 durchsetzt ist, die im Bereich des Schiebers 2 Abflachungen 10 aufweist, die an den Wänden des Langschlitzes 9 des Schiebers 2 entlanggleiten können und zwischen diesen mit nur geringem Spiel eingreifen.

An dem Schieber 2 sind weiters zwei Rollkörper 2a, 2b gehalten, von denen jede auf einer anderen Führungsbahn 1a, 1b abrollt.

Auf diese Weise ist eine exakte Führung des Schiebers gewährleistet, wobei die Rollkörper 2a, 2b lediglich an ihren Mantelflächen mit den Führungsbahnen in Berührung kommen können.

Durch die Steuerung des Schiebers 2 mittels der beiden Rollkörper 2a, 2b, die - wie noch im Zusammenhang mit Fig. 6 näher erläutert - auf den beiden Führungsbahnen 1a, 1b abrollen, von welchen zumindest eine die Form etwa einer Ellipse hat, kann der gewünschte Abstand der Stirnseite 11 des Schiebers von der Innenwand 12 des Gehäuses eingehalten werden, durch den der Verschleiß des Schiebers entsprechend gering gehalten werden kann. Dabei ist der Verlauf der beiden Führungsbahnen 1a, 1b von der Gestalt der Innenwand 12 des Gehäuses 5 und der Exzentrizitäte der Antriebswelle in Bezug auf das Gehäuses 5, sowie von der Größe des hohlen Läufers 4 abhängig, dessen Größe das Maß für die Fördermenge bzw. die Leistung der Pumpe bestimmt.

Das Gehäuse 105 der Kraftmaschine nach den Fig. 3 bis 5 weist einen Einlaß- und einen Auslaßstutzen 109, 110 für das zu verdichtende Gemisch auf. Die Lagerschilder 151, 152, 153, 154 sind mit Steuerringen 101 versehen und weisen an der Innenseite eines rohrartigen Ansatzes in zwei verschiedenen, senkrecht zur Antriebswelle 103 stehenden Ebenen angeordnete Führungsbahnen 101a, 101b auf.

Im Gehäuse 105 sind zwei Kammern 160, 161 angeordnet, in denen je ein hohler Läufer 104 angeordnet ist, der auf der Antriebswelle 103 zentrisch angeordnet und von dieser angetrieben ist. Dabei ist die ringförmige Wand eines jeden hohlen Läufers 104 mit einem Schlitz 155 versehen, der vom Schieber 102 durchsetzt ist.

Der Schieber 102 weist einen Langschlitz auf, der von der Antriebswelle 103 durchsetzt ist, die im Bereich des Schiebers 102 Abflachungen aufweist, die an den Wänden des Langschlitzes des Schiebers 102 entlanggleiten können und zwischen diesen mit nur geringem Spiel eingreifen.

An jedem Schieber 102 sind weiters Rollkörper 116 gehalten, von denen je zwei auf einer anderen Führungsbahn 101a, 101b abrollen.

Auf diese Weise ist eine exakte Führung des Schiebers gewährleistet, wobei die Rollkörper 116 lediglich an ihren Mantelflächen mit den Führungsbahnen in Berührung kommen können.

Durch die Steuerung der Schieber 102 mittels der Rollen 116, die auf den beiden Führungsbahnen 101a, 101b, deren Projektionen einander in zwei einander diametral gegenüberliegenden Punkten kreuzen, abrollen, kann der gewünschte Abstand der Stirnseite des Schiebers von der Innenwand des Gehäuses 105 eingehalten werden, durch den der Verschleiß der Schieber 102 entsprechend gering gehalten werden kann. Dabei ist der Verlauf der beiden Führungsbahnen 101a, 101b von der Gestalt der Innenwand des Gehäuses 105 und der Exzentrizitäte der Antriebswelle in Bezug auf das Gehäuse 105, sowie von der Größe des hohlen Läufers 104 abhängig, dessen Größe das Maß für die Leistung der Maschine bestimmt.

Der diametrale Abstand der beiden Führungsbahnen 101a, 101b voneinander bleibt stets gleich, wodurch eine exakte Führung der Schieber 102 sichergestellt ist, durch die die Aufnahme der beim Betrieb auftretenden Fliehkräfte, die zu einem Anpressen des Schiebers an der Innenwand des Gehäuses führen würde, was einen entsprechend hohen Verschleiß zur Folge hätte, erfolgt.

Die Antriebswelle 103 ist durch eine Kupplung 115 unterteilt, deren drehfest mit den beiden Teilen der Antriebswelle 103 verbundenen Kupplungshälften mit einer in gegenseitigem Eingriff befindlichen Verzahnung versehen sind. Dadurch kann durch gegenseitiges Verdrehen der beiden außer Eingriff gebrachten Kupplungshälften und abermaligem Einrücken derselben die gegenseitige Lage der Schieber 102 der beiden Läufer 102 verändern und einstellen.

Die Kammer 160, weist, wie aus der Fig. 4 zu ersehen ist, neben dem Einlaß 109 des Gehäuses 105 einen Auslaß 162 auf, der über eine Verbindungsleitung 107 mit der zweiten Kammer 161 verbunden ist. Dabei ist, wie aus der Fig. 5 zu ersehen ist, ein Hohlzylinder 106 zwischen der Verbindungsleitung 107 und dem Einlaß 171 der zweiten Kammer 161 angeordnet, dessen zylindrische Wand von zwei Schlitzen 172, 173 durchsetzt ist. Dieser Hohlzylinder 106 ist, wie aus der Fig. 3 zu ersehen ist, mittels einer Nocke 111 und einem Gestänge 112 verdrehbar. Im übrigen ist in Fig. 3 der in der Kammer 161 angeordnete Schieber 102 unter Weglassung der Rollkörper 116 der Übersichtlichkeit halber nur zum Teil andeutungsweise dargestellt, Anordnung und Ausbildung entsprechen jedoch jener des in der Kammer 160 angeordneten Schiebers, vgl. Fig. 5.

Durch Drehen des Läufers 104 in Richtung des Pfeiles 174 in der Kammer 160 wird einerseits über den Einlaß 109 ein Gemisch in den Raum 181 angesaugt und gleichzeitig das im Raum 181 befindliche Gemisch verdichtet und über die Verbindungsleitung 107 dem Inneren des Hohlzylinders 106 zugeführt, das als Vorkammer dient, wobei der Hohlzylinder 106 eine Stellung einnimmt, in der der Schlitz 172 mit der Verbindungsleitung 107 fluchtet und der Schlitz 173 gegenüber dem Einlaß 171 verschoben ist, sodaß dieser abgedichtet ist.

Bei Erreichen einer bestimmten Stellung der beiden Läufer 104 wird durch die Nockensteuerung 111, 112 der Hohlzylinder 106 umgesteuert und der Schlitz 173 in Übereinstimmung mit dem Einlaß 171 gebracht, sodaß das unter Druck stehende Gemisch einströmen kann. Dabei befindet sich der in der Kammer 182 angeordnete Läufer 104 in einer Stellung, in der dessen in der Mantelfläche angeordnete Vertiefung 117 dem Einlaß 171 gegenübersteht, der im wesentlichen tangential in die Kammer 182 mündet.

Neben dem Einlaß 171 ist eine Zündkerze 108 angeordnet, die das Gemisch zündet. Die damit verbundene Expansion des Brenngases treibt den Läufer 104 in Richtung des Pfeiles 175 an, wobei das im Raum 182 befindliche Gas über den Auslaß 110 des Gehäuses 105 ausgetrieben wird. Weiters wird über die Antriebswellen und die Kupplung 115 der Läufer 104 der Kammer 160 angetrieben, der in Verbindung mit dem Schieber 102 Gemisch ansaugt und verdichtet.

Je nach gegenseitiger Stellung der Schieber 102 der beiden Läufer 104 kann die Verdichtung des Gemisches erhöht oder vermindert werden. Dabei kann die Verdichtung auch so weit erhöht werden, daß das Gemisch von selbst zündet, sodaß u.U. auf die Zündkerze 108 verzichtet werden kann.

In Fig. 6 wird für das Ausführungsbeispiel gemäß Fig. 1 und jenes gemäß Fig. 2 das Zustandekommen der geometrischen Formen der Führungsbahnen 1a, 101a und 1b, dargestellt. Die Form der Führungsbahn 1b, 101b, von der etwa eine Hälfte abgebildet ist, muß entsprechend den Verhältnissen, die an der Berührungsstelle 52 zwischen Schieber 2, 102 und Gehäuse 5, 105, herrschen sollen, festgelegt werden.

Sowohl die Mittelpunktsbahn 1b′, 101b′ der Rollen 2b, 116 als auch die Führungsbahn 1b, 101b werden im Regelfall nur geringfügig oder überhaupt nicht von einer Kreisbahn um den Gehäusemittelpunkt 51 abweichen. Ein Abweichen von der Kreisbahn kann z.B. zur Kompensation von unterschiedlichen Fliehkräften, die durch veränderliche Schieberstellungen auftreten und zwangsläufig unterschiedliche Verformungen an den Stützteilen (Rollen 2b, 116) und damit ein Schleifen des Schiebers 2, 102 bei der Berührungsstelle 51 bewirken würden, erforderlich sein.

Die zweite Führungsbahn 1a, 101a, die eine spielfreie Schieberbewegung gewährleisten soll, ist durch die Führungsbahn 1b, 101b bzw. ihre Mittelpunktsbahn 1b, 101b und den konstanten Mittelpunktsabstand der Rollen 2a und 2b bzw. 116 bzw. die Exzentrizität e als Abstand zwischen Wellenmittelpunkt 31 und Gehäusemittelpunkt 51 festgelegt.

Die Mittelpunktsbahn 1a′ der Rollen 2a kann ausgehend von der Mittelpunktsbahn 1b′, als Menge aller Punkte die bezüglich des Wellenmittelpunktes 31 diametral gegenüberliegend konstanten Abstand besitzen, aufgefaßt werden. Die Führungsbahn 1a, 101a von der in Fig. 6 wieder nur etwa jene Hälfte, die mit der ebenfalls dargestellten Hälfte der Führungsbahn 1b, 101b korrespondiert, abgebildet ist, ergibt sich dann als Äquidistante mit dem Abstand entsprechend dem Rollenkörperradius r zur Mittelpunktsbahn 1a′, 101a′. Auch wenn es sich im Fall der Führungsbahn 1b, 101b bzw. der Mittelpunktsbahn 1b′, 101b′ um eine vollständige Kreisbahn handelt, so ergibt sich eine korrespondierende Führungsbahn 1a, 101a für eine spielfreie Schieberbewegung, die, je nach der relativen Größe der Exzentrizität e von einer Kreisbahn abweicht und etwa der Form einer Ellipse entspricht.

## Patentansprüche

1. Vorrichtung zur Förderung, vorzugsweise unter Druck, von flüssigen Medien bzw. zur Förderung und/oder Verdichtung gasförmiger oder flüssiger Medien, mit einem Gehäuse (5) mit einem Druck- und einem Sauganschluß, in welchem Gehäuse ein exzentrisch zum Gehäuse (5) drehbar gelagerter Läufer (4) angeordnet ist, in dem mindestens ein in radialer Richtung verschiebbar gehaltener Schieber (2) angeordnet ist, der an der Innenwand des Gehäuses dichtend entlangstreicht und der entlang von an der Innenseite eines Ansatzes angeordneten Führungsbahnen (1a,1b) geführt ist, an denen pro Schieber (2) zwei mit diesem verbundene Rollkörper (2a, 2b) abrollen, wobei auf jeder Führungsbahn (1a, 1b) ein Rollkörper (2a, 2b) abrollt, und wobei die Berührungslinie des Läufers mit der Innenwand (12) des Gehäuses (5) zwischen dem Saug- und dem Druckanschluß liegt, **dadurch gekennzeichnet,** daß der bzw. die Schieber (2) von der Antriebswelle (3) des Läufers (4) und vom Läuferzylinder angetrieben wird, daß die Projektionen der beiden Führungsbahnen (1a, 1b) in eine Ebene senkrecht zur Antriebswelle (3) des Läufers (4) einander an zwei diametralen Punkten kreuzen, und daß die Projektionen der beiden Führungsbahnen (1a, 1b) geometrische Kurven darstellen, welche für jede beliebige Stellung des rotierenden Schiebers (2) eine exakte Führung des Schiebers (2) an der Innenwand des Gehäusezylinders sicherstellen, wodurch sich die Abnützung an den Berührungsstellen über den gesamten Drehzahlbereich auf ein Minimum reduziert.

2. Arbeits- oder Kraftmaschine mit einem Gehäuse (105) mit einem Ein- und einem Auslaß, in welchem Gehäuse ein exzentrisch zu diesem drehbar gelagerter Läufer (104) angeordnet ist, in dem mindestens ein in radialer Richtung verschiebbar gehaltener Schieber (102) angeordnet ist, der an der Innenwand des Gehäuses dichtend entlangstreicht und der entlang von Führungsbahnen (101a, 101b) geführt ist, an denen Rollkörper des oder der Schieber (102) abrollen, wobei die Berührungslinie des Läufers mit der Innenwand des Gehäuses zwischen dem Ein- und dem Auslaß liegt, **dadurch gekennzeichnet,** daß das Gehäuse (105) mindestens zwei getrennte Kammern (160, 161) aufweist, in denen je ein Läufer (104) mit Schieber (102) angeordnet ist, wobei die Läufer (104) miteinander drehfest verbunden sind, und die Schieber (102) von zwei, in an sich bekannter Weise an der Innenseite der ebenen Seitenwände des Gehäusezylinders angeordneten Führungsbahnen (101a,101b) gesteuert sind, daß die Projektionen der beiden Führungsbahnen (101a,101b) in eine Ebene senkrecht zur Antriebswelle (103) des Läufers (104) einander an zwei diametral gegenüberliegenden Punkten kreuzen, und daß die beiden Führungsbahnen (101a,101b) geometrische Kurven darstellen, welche für jede beliebige Stellung des rotierenden Schiebers (102) eine exakte und spielfreie Führung des Schiebers (102) an der Innenwand des Gehäusezylinders gewährleisten, und jeder Schieber (102) auf beiden Führungsbahnen (101a,101b) abgestützt ist, wobei die eine Führungsbahn (101a) der Abstützung des Schiebers (102) gegen die Fliehkräfte und die andere Führungsbahn (101b) der Abdichtung an der Berührstelle des Schiebers (102) mit dem Gehäusezylinder dient, und daß ein Auslaß der einen Kammer (160,161) mit dem Einlaß der anderen Kammer (160,161) unter Zwischenschaltung eines Steuerorganes verbunden ist.

## Claims

1. Device for conveying liquid media, preferably under pressure, or for conveying and/or compressing gaseous or liquid media, having a housing (5) with a pressure and a suction connection, in which housing a rotor (4) is arranged, which is rotatably mounted eccentrically relative to the housing (5) and in which at least one slide (2) is arranged, which is held so as to be displaceable in the radial direction, brushes in a sealing manner along the inside wall of the housing and is guided along guide paths (1a, 1b) which are arranged on the inside of a projection and along which, per slide (2), two rolling bodies (2a, 2b) roll, which are connected to said slide, one rolling body (2a, 2b) rolling along each guide path (1a, 1b), and the contact line of the rotor with the inside wall (12) of the housing (5) lying between the suction and the pressure connection, characterized in that the slide or slides (2) is/are driven by the driveshaft (3) of the rotor (4) and by the rotor cylinder, in that the projections of the two guide paths (1a, 1b) intersect at two diametrically opposite points in a plane perpendicular to the drive-shaft (3) of the rotor (4), and in that the projections of the two guide paths (1a, 1b) constitute geometrical curves which ensure exact guiding of the slide (2) on the inside wall of the housing cylinder for any desired position of the rotating slide (2), the abrasion at the contact points being reduced to a minimum over the entire speed range.

2. Working or power machine having a housing (105) with an inlet and an outlet, in which housing a rotor (104) is arranged, which is rotatable mounted eccentrically relative to said housing and in which at least one slide (102) is arranged, which is held so as to be displaceable in the radial direction, brushes in a sealing manner along the inside wall of the housing, and is guided along guide paths (101a, 101b) along which rolling bodies of the slide or slides (102) roll, the contact line of the rotor with the inside wall of the housing lying between the inlet and the outlet, characterized in that the housing (105) has at least two separate chambers (160, 161) in which in each case one rotor (104) with a slide (102) is arranged, the rotors (104) being connected to one another securely against rotation, and the slides (102) being controlled by two guide paths (101a, 101b) arranged in a manner known per se on the inside of the flat side walls of the housing cylinder, in that the projections of the two guide paths (101a, 101b) intersect at two diametrically opposite points in a plane perpendicular to the driveshaft (103) of the rotor (104), and in that the two guide paths (101a, 101b) constitute geometrical curves which ensure exact and clearance-free guiding of the slide (102) on the inside wall of the housing cylinder for any desired position of the rotating slide (102), and each slide (102) is supported on two guide paths (101a, 101b), the one guide path (101a) serving to support the slide (102) against centrifugal forces and the other guide path (101b) serving to provide a seal at the contact point of the slide (102) with the housing cylinder, and in that an outlet of the one chamber (160, 161) is connected to the inlet of the other chamber (160, 161) with interposition of a control member.

## Revendications

1. Dispositif de transport, de préférence sous pression, de milieux fluides, ou de transport et/ou de compression de milieux gazeux ou liquide, avec un carter (5) ayant un raccordement de pression et un raccordement d'aspiration, carter dans lequel un rotor (4) est monté tournant excentré par rapport au carter (5), rotor dans lequel est disposé au moins un curseur (2), maintenu déplaçable en direction radiale et balayant avec effet d'étanchéité la paroi intérieure du carter et guidé le long de pistes de guidage (1a, 1b) disposées en face intérieure d'un appendice, pistes de guidage sur lesquelles roulent par le curseur (2) deux corps de roulement (2a, 2b) reliés à celui-ci, un corps de roulement (2a, 2b) roulant sur chaque piste de guidage (1a, 1b) et la ligne de contact du rotor avec la paroi intérieure (12) du carter (5) étant située entre le raccordement d'aspiration et le raccordement de pression, caractérisé en ce que le ou les curseurs (2) sont entraînés par l'arbre d'entraînement (3) du rotor (4) et par le cylindre de rotor, en ce que les projections des deux pistes de guidage (1a, 1b) dans un plan perpendiculaire à l'arbre d'entraînement (3) du rotor (4) se croisent mutuellement en deux points diamétralement opposés et en ce que les projections des deux pistes de guidage (1a, 1b) décrivent des courbes géométriques qui assurent, pour tout point voulu des curseurs tournants (2), un guidage exact du curseur (2) sur la paroi intérieure du cylindre de carter, faisant que l'usure aux points de contact est minimisée, pour la totalité de la plage des vitesses de rotation.

2. Machine de production de travail ou de force avec un carter (105) ayant une admission et un échappement, carter dans lequel est disposé un rotor (104) monté tournant excentriquement par rapport au carter, rotor dans lequel est disposé au moins un curseur (102) maintenu déplaçable en direction radiale et, balayant avec étanchéité la paroi intérieure du carter et guidé le long de pistes de guidage (101a, 101b) sur lesquelles roulent des corps de roulement du ou des curseurs (102), la ligne de contact du rotor avec la paroi intérieure du carter étant située entre l'admission et l'échappement, caractérisée en ce que le carter (105) présente aux moins deux chambres (160, 161) séparées, dans chacune desquelles est disposé un rotor (4) avec un curseur (102), les rotors (104) étant reliés ensemble de façon assujettie en rotation et les curseurs (102) étant guidés par deux pistes de guidage (101a, 101b) disposées, de manière connue, sur la face intérieure des parois latérales planes du cylindre de carter, en ce que les projections des deux pistes de guidage (101a, 101b) se croisent mutuellement dans un plan perpendiculaire à l'arbre d'entraînement (103) du rotor (104) en deux points diamétralement opposés et en ce que les deux pistes de guidage (101a, 101b) décrivent des courbes géométriques qui assurent, pour tout point voulu du curseur tournant (102), un guidage exact et sans jeu du curseur (102) sur la paroi intérieure du cylindre de carter, et chaque curseur (102) étant soutenu sur deux pistes de guidage (101a, 10b), une première de guidage (101a) servant à soutenir le curseur (102) contre les forces centrifuges et l'autre piste de guidage (101b) servant à assurer l'étanchéité aux points de contact du curseur (102) avec le cylindre de carter, et en ce qu'un échappement d'une première chambre (160, 161) est relié à l'admission de l'autre chambre (160, 161) avec interposition d'un organe de commande.
